# FASCICULE DE BREVET EUROPEEN

(11) **EP 1 181 212 B1**
(45) Date de publication et mention de la délivrance du brevet: **23.04.2003**
(21) Numéro de dépôt: 00937004.0
(22) Date de dépôt: 02.06.2000
(51) Int. Cl.: B65D 51/22

(54) **CAPSULE A VIS A VERSEUR POUR LE BOUCHAGE D'UN COL DE RECIPIENT**
AUSGIESS- UND SCHRAUBVERSCHLUSSEINHEIT ZUM VERSCHLIESSEN EINES BEHÄLTERHALSES
SCREW CAP WITH POURER FOR CLOSING A CONTAINER NECK

(30) Priorité: 03.06.1999 FR 9907007
(43) Date de publication de la demande: 27.02.2002
(73) Titulaire: RICAL S.A., F-21600 Longvic (FR)
(72) Inventeur: NUSBAUM, Philippe, F-21000 Dijon (FR); LAUZIER, Rodolphe, F-21130 Flagey-les-Auxonne (FR); ORMANSAY, Arnaud, F-52190 Saint-Broing-les-Fosses (FR)
(74) Mandataire: Geismar, Thierry
(86) Numéro de dépôt international: FR0001532
(87) Numéro de publication internationale: WO00075034

(56) Documents cités:
- EP-A- 0 214 095
- GB-A- 2 134 893
- JP-A- 7 330 009
- LU-A- 88 845
- US-A- 4 307 821

## Description

La présente invention se rapporte à une capsule à vis à verseur selon le préambule de la revendication 1 pour le bouchage d'un col de récipient obturé jusqu'à la première utilisation par un opercule perforable.

Une capsule de ce type est connue, par exemple, par le document EP-A-0 214 095. Suivant la figure 4 de ce document, une capsule à vis présente une paroi d'extrémité munie d'un orifice verseur central et d'une dent coupante comprenant une pointe centrale et un flanc latéral dont la fonction est de déplacer vers l'extérieur l'opercule partiellement découpé, lors du vissage à fond de la capsule sur le col de récipient, après arrachage d'une bande de garantie du type « cliquet », prolongeant vers le bas la jupe extérieure du corps de capsule.

Suivant le document EP-A-0 268 538, une capsule à vis comporte, pour la perforation d'un opercule perforable obturant un col de récipient, soit un perforateur bistable prévu sur la paroi d'extrémité du corps de la capsule, ce qui permet, lorsque la capsule est vissée à fond sur le col de récipient, de perforer l'opercule et de le découper ensuite en arc de cercle par dévissage de la capsule (voir en particulier figure 5), soit un perforateur bistable prévu sur un couvercle pivotant de la capsule, de manière à pouvoir être enfoncé dans un orifice verseur de la capsule et perforer ainsi l'opercule du col de récipient.

Ces capsules connues ne donnent pas satisfaction dans la mesure où il arrive que l'opercule, après perforation, obture encore plus ou moins le col du récipient ou l'orifice verseur de la capsule, gênant ou perturbant ainsi la distribution du produit contenu dans le récipient.

Par ailleurs, la capsule suivant le document EP-A-0 268 538 ne permet pas, à un utilisateur non averti, de se rendre clairement compte, au moment de l'achat du produit conditionné dans un récipient bouché à l'aide d'une telle capsule, si l'opercule est encore intact ou non.

Le document JP-A-07 330009 (correspondant au préambule de la revendication 1) décrit une capsule comprenant un embout verseur formant une voie de passage, ainsi que deux couteaux qui font saillie dans le prolongement du bord circulaire de la voie de passage, formés en séparant par une fente un corps semi-cylindrique, les coins de cette fente constituant des arêtes tranchantes orientées dans le sens de rotation du corps de capsule, qui coupent un opercule en aluminium en y traçant deux lignes de découpe, l'opercule n'étant pas déchiré de force, l'aire de l'ouverture pratiquée dans l'ouverture restant petite.

Ce type de capsule présente également un certain nombre d'inconvénients.

Notamment, les couteaux ne permettent pas une découpe de l'opercule suffisante pour dégager totalement la voie de passage, de sorte que cette capsule est limitée aux applications dans lesquelles le produit contenu dans le récipient sur lequel elle est rapportée, est de consistance suffisamment liquide ou fine pour passer par la fente. entre les couteaux.

Ainsi, ce type de capsule n'est pas adapté dans le cas de condiments contenant des grumeaux ou des morceaux de taille supérieure au passage ménagé par la fente, et qui obturent alors celle-ci.

Par ailleurs, le comportement mécanique des opercules varie en fonction des matériaux qui le composent.

Un opercule en aluminium, tel que décrit dans le document JP-A-07 330009, a une tendance systématique à se déformer plastiquement, de sorte que la partie découpée conserve la configuration adoptée sous l'effet de la pression du produit qui s'échappe par l'orifice verseur.

Par contre, un opercule réalisé à partir d'une feuille d'aluminium doublée d'une feuille en matière synthétique se déforme en général élastiquement, de sorte que la partie découpée a tendance à conservée sa position d'origine, et à obturer de ce fait l'ouverture que l'on souhaite pratiquer dans l'opercule.

Ainsi, le seul fait de pratiquer une découpe dans un opercule de ce type ne se révèle pas suffisant pour y pratiquer une ouverture permettant de dégager complètement l'orifice verseur.

La présente invention vise une capsule à vis à verseur qui, tout en étant de structure simple et de coût réduit, puisse être utilisée pour le bouchage d'un col de récipient obturé par un opercule perforable, et permette moyennant une manipulation simple, de pratiquer dans l'opercule une ouverture qui dégage complètement l'orifice verseur de sorte à permettre une distribution directe du produit contenu dans le récipient, sans que l'écoulement du produit ne soit gêné en aucune manière, et ce quels que soient les matériaux dont est composé l'opercule.

L'invention vise par ailleurs une capsule à vis à verseur offrant à un utilisateur même non averti une meilleure garantie quant à l'état de l'opercule du col de récipient (témoin d'inviolabilité).

A cet effet, un objet de l'invention est une capsule à vis à verseur pour le bouchage d'un col d'un récipient obturé jusqu'à la première utilisation par un opercule perforable, comprenant :
- un corps de capsule présentant une paroi d'extrémité munie d'un orifice verseur ;
- une jupe saillant de la dite paroi, cette jupe présentant un filetage intérieur pour la fixation du corps de capsule par vissage sur le col du récipient selon un axe de rotation ;
- un moyen pour pratiquer une ouverture dans l'opercule, qui comprend une dent saillant de la dite paroi d'extrémité, cette dent étant située à distance de l'axe de rotation du corps de capsule, cette dent étant apte à suivre une trajectoire circulaire lors du vissage du corps de capsule sur le col du récipient dans un sens,
la dite dent étant située à distance de l'orifice verseur en étant distincte de celui-ci. la distance entre l'axe de rotation et la dent étant supérieure à la distance entre l'axe de rotation et l'orifice verseur, la dent étant conformée et orientée pour perforer l'opercule puis y pratiquer une ouverture par déchirement de l'opercule, et pour repousser devant elle la partie déchirée de l'opercule (6) lors du vissage.

De la sorte, l'ouverture ainsi pratiquée englobe l'orifice verseur et permet un écoulement direct du produit contenu dans le récipient par l'orifice verseur.

La dent peut présenter un profil en T, et comprendre une paroi incurvée à concavité tournée vers l'axe de rotation.

Selon un mode de réalisation, cette paroi présente une surface agencée pour appuyer sur l'opercule en lui appliquant une force suivant une direction formant un angle avec une direction tangente à la trajectoire au niveau de la dent.

Par ailleurs, la dent peut comprendre un tenon saillant de la paroi en direction de l'axe de rotation.

Par exemple, la dent est biseautée pour former une pointe apte à perforer l'opercule.

Selon un mode de réalisation, l'orifice verseur est également excentré, la dent étant excentrée du même côté que l'orifice verseur.

Par exemple, la dent et l'orifice verseur sont excentrés de manière que leurs bords situés en avant dans le sens de vissage de la capsule sur le col se trouvent sensiblement sur un même rayon.

La hauteur de la dent est de préférence inférieure au pas du filetage du corps de capsule.

Ainsi, l'opercule n'est jamais déchiré complètement, mais reste toujours attaché au col du récipient, sans gêner la distribution du produit par l'orifice verseur.

Selon un mode de réalisation, la capsule comprend en outre une bague de garantie arrachable prolongeant la jupe du corps de la capsule sur une hauteur supérieure à la hauteur de la dent et prenant appui sur une surface d'appui du récipient de manière à maintenir la dent au-dessus de l'opercule.

Cette bague de garantie comprend par exemple des moyens coopérant par encliquetage avec un bourrelet extérieur d'accrochage situé sur le col du récipient entre le filetage et la dite surface d'appui.

La présence de cette bague de garantie réalisée en une seule pièce avec le corps de la capsule, permet de visser la capsule sur le corps de récipient jusqu'à encliquetage de la bague de garantie sur le col, ce qui fait que, sauf arrachement de la bague de garantie, ce qui est nettement visible, la capsule se trouve reliée de façon imperdable au récipient, sans risque de perforation de l'opercule.

L'utilisateur, en achetant le produit conditionné dans le récipient bouché par la capsule pourvue de sa bague de garantie intacte, a ainsi l'assurance que l'opercule du récipient n'est pas percé.

A la première utilisation, l'utilisateur arrache la bande de garantie et visse ensuite la capsule à fond sur le col, ce qui provoque automatiquement la perforation et le déchirage de l'opercule, sans que ce dernier ne puisse gêner de quelque manière que ce soit la distribution du produit, en venant interférer avec l'orifice verseur.

En outre, la capsule peut comprendre un couvercle relié par la charnière au corps de capsule, en vue de l'obturation de l'orifice verseur du corps de capsule.

En se référant aux dessins annexés, on va décrire ci-après plus en détail un mode de réalisation illustratif et non limitatif d'une capsule de bouchage conforme à l'invention ; sur les dessins :
- la figure 1 est une coupe axiale d'un col de récipient obturé par un opercule perforable, et d'une capsule de bouchage vissée sur le col, avant destruction de l'opercule ;
- la figure 2 est une coupe selon la figure 1 après destruction de l'opercule ;
- la figure 3 est une vue de dessous de la capsule selon les figures 1 et 2 ;
- les figures 4a et 4b sont des vues schématiques prises de l'intérieur du récipient, montrant, l'une l'opercule intact et l'autre l'opercule déchiré après vissage de la capsule à fond sur le col du récipient.

Selon les figures 1 et 2, un récipient 1 comporte un col 2 muni d'un filetage extérieur 3 et, en dessous de ce dernier, d'un bourrelet extérieur d'accrochage 4, le col se raccordant au récipient 1 par un épaulement 5 formant surface d'appui.

Le col 2 est obturé à son extrémité supérieure par un opercule 6 perforable constitué par exemple par une membrane composée de façon connue d'une feuille d'aluminium doublée d'une feuille de manière plastique.

Une capsule 7 moulée d'une seule pièce en matière plastique, par exemple en polypropylène, est rapportée sur le col 2 en vue du bouchage du récipient. La capsule 7 comprend un corps de capsule 8, une bague d'inviolabilité 9 et un couvercle à charnière 10.

Le corps de capsule 8 comprend une paroi d'extrémité circulaire 11 munie d'un orifice verseur 12 entouré par une cheminée verseuse 13 par exemple cylindrique qui fait saillie vers le haut sur la paroi d'extrémité 11.

Une jupe 14 essentiellement cylindrique fait saillie vers le bas sur la paroi d'extrémité 11 sur le bord de cette dernière, la jupe 14 présentant un filetage intérieur 15 adapté au filetage 3 du col du récipient 2.

Selon un mode de réalisation illustré sur les figures, le corps de capsule 8 présente une symétrie de révolution par rapport à un axe R qui, lorsque la capsule 7 est rapportée sur le col 2, est sensiblement confondu avec l'axe principal de celui-ci.

L'axe R est confondu avec l'axe de rotation du corps de capsule 8 lors de son vissage sur le col 2 du récipient 1.

La capsule 7 est décrite dans une position où l'axe R est vertical, et définit une direction d'élévation par rapport à laquelle sont définis les termes « haut », « bas », « supérieur », « inférieur ».

Une localisation à proximité de l'axe R est dite « intérieure », par opposition à une localisation à distance de l'axe R, dite « extérieure ».

Une dent 16 dont la conformation et la fonction seront décrites plus en détail ci-après, fait saillie vers le bas sur la paroi d'extrémité 11, en position excentrée.

A son extrémité inférieure, la jupe 14 se raccorde à une paroi extérieure 17 qui prolonge le corps de la capsule 8 vers le bas sous la forme d'une paroi sensiblement cylindrique, et à une paroi extérieure 18 qui s'étend vers le haut, en entourant la jupe 14 à distance, sous la forme d'une paroi de forme générale tronconique divergente, sensiblement jusqu'au niveau de la paroi d'extrémité 11 du corps de capsule 8.

Le couvercle 10 est relié par une charnière horizontale 19 de type connu en soi à l'extrémité supérieure de la paroi extérieure 18. Le couvercle 10 comporte, sur sa face inférieure, une collerette annulaire 20 qui, en position fermée du couvercle 10, est emboîtée sur la cheminée 13 de l'orifice verseur 12.

La bague d'inviolabilité 9 se raccorde à l'extrémité inférieure de la paroi 17 par plusieurs ponts frangibles 21, et présente intérieurement des moyens d'encliquetage 22 constitués, comme le montre surtout la figure 3, par une rangée de saillies intérieures ayant un profil leur permettant de s'encliqueter de façon irréversible sous le bourrelet d'accrochage 4 du col 2 du récipient 1.

La capsule peut prendre deux positions :
- une position dite haute, représentée sur la figure 1, où, la bague d'inviolabilité 9 étant en appui sur l'épaulement 5, la paroi d'extrémité 11 est située à distance de l'ouverture du col 2, la jupe 14 étant partiellement vissée sur celui-ci ; et
- une position dite basse, représentée sur la figure 2, où, la bague d'inviolabilité ayant été arrachée, la jupe 14 est vissée à fond sur le col 2 de sorte que la paroi d'extrémité 11 soit sensiblement en contact avec le col 2 et l'opercule 6.

Selon un mode de réalisation, la dent 16 en saillie sur la paroi d'extrémité 11 du corps de capsule 8 présente une hauteur h16 qui est inférieure au pas p des filetages 3 et 15 du col 2 et de la jupe 14.

La bague de garantie 9 présente de son côté une hauteur h9 qui est supérieure à la hauteur h16 de la dent 16.

De la sorte, lorsque la capsule 7 est en position haute, la dent 16 n'est pas en contact avec l'opercule 6, celui-ci assurant l'étanchéité et l'inviolabilité du récipient 1.

Enfin, la hauteur h2 du col 2, entre la surface d'appui 5 et l'extrémité supérieure du col, obturée par l'opercule 6, est au moins égale à la hauteur h8 que le corps de capsule 8 présente intérieurement, entre la paroi d'extrémité 11 et l'extrémité inférieure de la paroi extérieure 17.

Tel que le montre surtout la figure 3, qui fait également apparaître la patte de préhension 23 permettant l'arrachage de la bague de garantie 9, l'orifice verseur 12 est situé en position excentrée sur la paroi d'extrémité 11 de sorte que, la cheminée 13 étant par exemple cylindrique d'axe R1 sensiblement parallèle à l'axe R du corps 8, l'axe R1 est écarté de l'axe R.

Par ailleurs, la dent 17, en saillie vers le bas sur la paroi d'extrémité 11, est distincte de l'orifice verseur 12 et de la cheminée 13, en étant située à distance de l'orifice 12.

La dent 16 est située à distance de l'axe R. On note e16 la distance maximale séparant la dent 16 de l'axe R, et e12 la distance maximale séparant le bord de l'orifice verseur 21 de l'axe R.

La distance séparant l'axe de rotation R de la dent 16 est supérieure à la distance séparant l'axe de rotation R de l'orifice verseur 12, de sorte que la distance e16 est supérieure à la distance e12 (figure 3).

Selon un mode de réalisation, illustré sur les figures, la dent 16 comprend une paroi 24 incurvée qui se présente sous la forme d'une portion de cylindre d'axe parallèle à l'axe R, et qui présente une concavité tournée vers l'intérieur de la capsule 7.

La paroi présente une face extérieure 25 destinée, lors du vissage de la capsule 7 sur le col 2, à appuyer sur l'opercule 6 en lui appliquant une force F orientée vers l'extérieur de la capsule 7, pour déchirer à force l'opercule 6.

En outre, la dent 16 peut comprendre un tenon 26 saillant de la paroi 24 vers l'intérieur de la capsule 7 par une face intérieure 27 opposée à la face extérieure 25, de sorte que la dent 16 présente un profil en T dans un plan de coupe horizontal.

Ce tenon 27 forme moyen de renfort de la paroi 24 lorsque la face extérieure est en appui sur l'opercule 6 et que la paroi est soumise à la force de réaction de l'opercule, dirigée vers l'intérieur de la capsule 7.

Par ailleurs, selon un mode de réalisation illustré sur les figures 1 et 2, la dent 16 est biseautée pour former une pointe 28 destinée à faciliter la perforation de l'opercule préalablement à son déchirement lors du vissage de la capsule 7 sur le col 2 du récipient 1.

L'orifice verseur 12 et la dent 16 sont par exemple excentrés vers le même côté, de telle manière que leurs bords situés en avant dans le sens de vissage (flèche V) de la capsule 7 sur le col 2 se trouvent sensiblement sur un même rayon (figure 3).

Lors du vissage de la capsule 7 complète comprenant le corps de capsule 8, la bague de garantie 9 et le couvercle 10 sur le col de récipient 2, la bague de garantie 9 vient s'encliqueter, par des saillies intérieures 22, sous le bourrelet d'accrochage 4 du col 2 avant de porter par son extrémité inférieure contre la surface d'appui 5 de l'épaulement du récipient 1.

Compte tenu du profil des saillies 22 et du bourrelet, cet encliquetage est définitif, c'est-à-dire qu'un dévissage ultérieur de la capsule 7 ne permet pas de dégager la bague de garantie 9 d'en dessous la collerette 4, mais provoque au contraire irrémédiablement une rupture des ponts frangibles 21 reliant la bague 9 à la paroi 17 du corps de capsule 8.

Dans la position visible sur la figure 1 dans laquelle la capsule 7 complète est vissée sur le col, la bague 9 étant encliquetée sous le bourrelet 4 et en appui sur la surface d'appui 5, la dent 16 se trouve maintenue à distance au-dessus de l'opercule 6 du col 2, laissant ainsi cet opercule 6 intact.

C'est dans cette position de la capsule 7 sur le col 2 que le produit conditionné dans le récipient 1 est commercialisé, l'acheteur ayant ainsi la garantie que l'opercule 6 est intact.

A la première utilisation, l'acheteur arrache la bague de garantie 9 par action sur la patte de préhension 23. Une fois la bague de garantie arrachée, il visse à fond la partie restante de la capsule 7, comprenant le corps 8 et le couvercle 10.

Au cours de ce vissage à fond, la pointe 28 entre en contact avec l'opercule 6, de sorte que dans un premier temps la dent 16 perfore l'opercule 6.

Dans un deuxième temps, la face extérieure 25 de la dent 16 pousse l'opercule 6 en lui appliquant une force F qui provoque son déchirement, la dent 16 repoussant devant elle la partie déchirée de l'opercule 6 qui, en fin de vissage, reste attaché au col 2, aucune partie de l'opercule 6 ne tombant dans le récipient 1.

Ce déchirement de l'opercule 6 est à distinguer d'une simple découpe, telle que décrite notamment dans les documents cités dans la partie introductive de la présente demande.

Au cours du vissage, la dent 16 décrit une trajectoire C en forme d'arc de cercle d'axe R, dont on note T la direction de la tangente au niveau de la dent 16.

La dent 16 est orientée pour que sa face extérieure 24 ne soit pas tangente à la trajectoire C mais soit inclinée par rapport à celle-ci, de sorte que la direction de la force F forme un angle α non nul avec la direction de la tangente T à la trajectoire C.

En poussant l'opercule 6, la dent 16, qui présente une dimension axiale suffisante, force celui-ci à se plier vers le bas, pour dégager une ouverture 29 en forme de croissant ou de lunule.

Cette ouverture 29 englobe, selon un plan horizontal, l'orifice verseur 12 pour permettre une communication sans obstacle entre le produit contenu dans le récipient 1 et l'orifice verseur 12, et assurer une sortie directe du produit par l'orifice verseur 12 (figure 4b).

Après ouverture du couvercle, par pivotement autour de la charnière 19, l'utilisateur peut alors distribuer le produit à travers l'orifice 12 (et la cheminée 13) sans que la distribution ne soit en aucune manière gênée ou perturbée par l'opercule 6.

A la fin de la distribution, le rabattement du couvercle 10 autour de la charnière 19 sur le corps de capsule 8 permet d'obturer la cheminée 13.

La dent 16 pourrait, dans le cadre de l'invention, présenter un profil différent, à condition que ce profil assure un déchirage de l'opercule plutôt qu'un découpage ou tranchage, et en particulier permette à la dent de repousser devant elle la partie déchirée de l'opercule.

L'orifice verseur 12 pourrait également se trouver en position centrale, ou dans une position excentrée différente de celle représentée, bien que la disposition réciproque illustrée de l'orifice verseur et de la dent procure un dégagement optimal de l'orifice verseur par l'opercule moyennant un angle de dévissage réduit de la capsule, après arrachement de la bande de garantie.

La capsule peut être utilisée en particulier dans le domaine alimentaire, par exemple pour des sauces, des condiments, etc.

## Revendications

1. Capsule à vis à verseur pour le bouchage d'un col (2) d'un récipient (1) obturé jusqu'à la première utilisation par un opercule (6) perforable, comprenant :
- un corps de capsule (8) présentant une paroi d'extrémité (11) munie d'un orifice verseur (12) ;
- une jupe (14, 17) saillant de la dite paroi (11), cette jupe (14) présentant un filetage intérieur (15) pour la fixation du corps de capsule (8) par vissage sur le col (2) du récipient (1) selon un axe (R) de rotation ;
- un moyen pour pratiquer une ouverture (29) dans l'opercule (6), qui comprend une dent (16) saillant de la dite paroi d'extrémité (11), cette dent étant située à distance de l'axe (R) de rotation du corps de capsule (8), cette dent étant apte à suivre une trajectoire circulaire (C) lors du vissage du corps de capsule (8) sur le col (2) du récipient (1) dans un sens (V),
la dite capsule (7) étant **caractérisée en ce que** la dite dent (16) est située à distance de l'orifice verseur (12) en étant distincte de celui-ci, la distance entre l'axe de rotation (R) et la dent (16) étant supérieure à la distance entre l'axe de rotation (R) et l'orifice verseur (12), la dent étant conformée et orientée pour perforer l'opercule (6) puis y pratiquer une ouverture (29) par déchirement de l'opercule (6), et pour repousser devant elle la partie déchirée de l'opercule (6) lors du vissage, de manière que l'ouverture (29) ainsi pratiquée englobe l'orifice verseur (12) pour permettre un écoulement direct du produit contenu dans le récipient (1) par l'orifice verseur (12).

2. Capsule selon la revendication 1, **caractérisée en ce que** la dent (16) présente un profil en T.

3. Capsule selon la revendication 1 ou la revendication 2, **caractérisée en ce que** la dent (16) comprend une paroi (24) incurvée à concavité tournée vers l'axe de rotation (R).

4. Capsule selon la revendication 3, **caractérisée en ce que** la paroi (24) présente une surface (25) agencée pour appuyer sur l'opercule (6) en lui appliquant une force (F) suivant une direction formant un angle (α) avec une direction tangente à la trajectoire (C) au niveau de la dent (16).

5. Capsule selon la revendication 3 ou la revendication 4, **caractérisée en ce qu'**elle comprend un tenon (27) saillant de la paroi (24) en direction de l'axe (R) de rotation.

6. Capsule selon l'une des revendications 1 à 5, **caractérisée en ce que** la dent (16) est biseautée pour former une pointe (28) apte à perforer l'opercule (6).

7. Capsule selon l'une des revendications 1 à 6, **caractérisée en ce que** l'orifice verseur (12) est également excentré par rapport à l'axe de rotation (R), la dent (16) étant excentrée du même côté que l'orifice verseur (12).

8. Capsule selon la revendication 7, **caractérisée en ce que** la dent (16) et l'orifice verseur (12) sont excentrés de manière que leurs bords situés en avant dans le sens de vissage (V) de la capsule (7) sur le col (2) se trouvent sensiblement sur un même rayon.

9. Capsule selon l'une des revendications 1 à 8, **caractérisée en ce que** la hauteur (h16) de la dent (16) est inférieure au pas (p) du filetage (15).

10. Capsule selon l'une des revendications 1 à 9, **caractérisée en ce qu'**elle comprend en outre une bague de garantie (9) arrachable prolongeant la jupe (14, 17) du corps de la capsule (8) sur une hauteur (h9) supérieure à la hauteur (h16) de la dent (16) et prenant appui sur une surface d'appui du récipient (1) de manière à maintenir la dent (16) au-dessus de l'opercule (6).

11. Capsule selon la revendication 10, **caractérisée en ce que** la bague de garantie (9) comprend des moyens (22) coopérant par encliquetage avec un bourrelet extérieur d'accrochage (4) situé sur le col (2) du récipient entre le filetage (3) et la dite surface d'appui (5).

12. Capsule selon l'une des revendications précédentes 1 à 11, **caractérisée en ce qu'**elle comprend, en outre un couvercle (10) relié par la charnière (19) au corps de capsule (8), en vue de l'obturation de l'orifice verseur (12) du corps de capsule (8).

## Patentansprüche

1. Schraubkapsel mit Ausguss zum Verschließen eines Halses (2) eines bis zur ersten Benutzung durch ein durchlochbares Plättchen (6) verschlossenen Behälters (1), mit:
- einem Kapselkörper (8) mit einer Endwand (11), die mit einer Ausgussöffnung (12) ausgestattet ist;
- einem aus der besagten Wand (11) herausragenden Mantel (14, 17), wobei dieser Mantel (14) ein Innengewinde (15) zur Schraubbefestigung des Kapselkörpers (8) auf dem Hals (2) des Behälters (1) nach einer Rotationsachse (R) aufweist;
- einem Mittel zur Herstellung einer Öffnung (29) im Plättchen (6), das einen aus der besagten Endwand (11) herausragenden Zahn (16) umfasst, wobei dieser Zahn in einem Abstand zur Rotationsachse (R) des Kapselkörpers (8) angeordnet und fähig ist, beim Aufschrauben des Kapselkörpers (8) auf den Hals (2) des Behälters (1) in einer Richtung (V) einem kreisrunden Weg (C) zu folgen,
wobei die besagte Kapsel (7) **dadurch gekennzeichnet ist, dass** der besagte Zahn (16) in einem Abstand zur Ausgussöffnung (12) angeordnet und von dieser getrennt ist, wobei der Abstand zwischen der Rotationsachse (R) und dem Zahn (16) größer ist als der Abstand zwischen der Rotationsachse (R) und der Ausgussöffnung (12), wobei der Zahn ausgebildet und ausgerichtet ist, um den Deckel (6) zu durchlochen und dort dann durch Zerreißen des Plättchens (6) eine Öffnung (29) herzustellen, und um den zerrissenen Teil des Plättchens (6) beim Aufschrauben vor sich hin zu schieben, so dass die so hergestellte Öffnung (29) die Ausgussöffnung (12) umgibt, um ein direktes Ausfließen des in dem Behälter (1) enthaltenen Produkts durch die Ausgussöffnung (12) zu ermöglichen.

2. Kapsel nach Anspruch 1, **dadurch gekennzeichnet, dass** der Zahn (16) ein T-förmiges Profil aufweist.

3. Kapsel nach Anspruch 1 oder 2, **dadurch gekennzeichnet, dass** der Zahn (16) eine nach innen gekrümmte Wand (24) mit zur Rotationsachse (R) hin gerichteter Konkavität aufweist.

4. Kapsel nach Anspruch 3, **dadurch gekennzeichnet, dass** die Wand (24) eine Fläche (25) aufweist, die vorgesehen ist, um mit einer Kraft (F) nach einer mit einer den Weg (C) tangierenden Richtung am Zahn (16) einen Winkel (α) bildenden Richtung auf den Deckel (6) zu drücken.

5. Kapsel nach Anspruch 3 oder 4, **dadurch gekennzeichnet, dass** sie einen in Richtung der Rotationsachse (R) aus der Wand (24) herausragenden Zapfen (27) umfasst.

6. Kapsel nach einem der Ansprüche 1 bis 5, **dadurch gekennzeichnet, dass** der Zahn (16) abgeschrägt ist, um eine Spitze (28) zu bilden, die den Deckel (6) durchlöchern kann.

7. Kapsel nach einem der Ansprüche 1 bis 6, **dadurch gekennzeichnet, dass** die Ausgussöffnung (12) ebenfalls in Bezug auf die Rotationsachse (R) exzentriert ist, wobei der Zahn (16) auf der gleichen Seite exzentriert ist wie die Ausgussöffnung (12).

8. Kapsel nach Anspruch 7, **dadurch gekennzeichnet, dass** der Zahn (16) und die Ausgussöffnung (12) so exzentriert sind, dass sich ihre in Schraubrichtung (V) der Kapsel (7) auf den Hals (2) vorne gelegenen Ränder etwa auf einem gleichen Radius befinden.

9. Kapsel nach einem der Ansprüche 1 bis 8, **dadurch gekennzeichnet, dass** die Höhe (h16) des Zahns (16) kleiner ist als der Gang (p) des Gewindes (15).

10. Kapsel nach einem der Ansprüche 1 bis 9, **dadurch gekennzeichnet, dass** sie ferner einen abreißbaren Garantiering (9) umfasst, der den Mantel (14, 17) des Kapselkörpers (8) über eine Höhe (h9) verlängert, die größer ist als die Höhe (h16) des Zahns (16), und der sich auf eine Stützfläche des Behälters (1) abstützt, um den Zahn (16) über dem Deckel (6) festzuhalten.

11. Kapsel nach Anspruch 10, **dadurch gekennzeichnet, dass** der Garantiering (9) Mittel (22) umfasst, die durch Einklinken mit einem äußeren Einhakwulst (4) zusammenzuwirken, der am Hals (2) des Behälters, zwischen dem Gewinde (3) und der besagten Stützfläche (5) angeordnet ist.

12. Kapsel nach einem der vorangehenden Ansprüche 1 bis 11, **dadurch gekennzeichnet, dass** sie ferner einen Deckel (10) umfasst, der über das Scharnier (19) mit dem Kapselkörper (8) verbunden ist, um die Ausgussöffnung (12) des Kapselkörpers (8) zu verschließen.

## Claims

1. A screw cap with spout for stopping the neck (2) of a receptacle (1) closed off until the first use by a perforatable cover (6), comprising:
- a cap body (8) having an end wall (11) provided with a pouring orifice (12);
- a skirt (14, 17) projecting from the said wall (11), this skirt (14) having an internal thread (15) for fixing the body of the cap (8) by screwing onto the neck (2) of the receptacle (1) according to an axis (R) of rotation;
- a means for forming an opening (29) in the cover (6), which comprises a tooth (16) projecting from the said end wall (11), this tooth being situated at a distance from the axis (R) of rotation of the cap body (8), this tooth being able to follow a circular path (6) when the cap body (8) is screwed onto the neck (2) of the receptacle (1) in a direction (V),
the said cap (7) being **characterised in that** the said tooth (16) is situated at a distance from the pouring orifice (12) while being distinct from it, the distance between the axis of rotation (R) and the tooth (16) being greater than the distance between the axis of rotation (R) and the pouring orifice (12), the tooth being shaped and oriented so as to perforate the cover (6) and then to form an opening (29) therein by tearing the cover (6), and so as to push in front of it the torn part of the cover (6) during screwing, so that the opening (29) thus formed encompasses the pouring orifice (12) so as to allow a direct flow of the product contained in the receptacle (1) through the pouring orifice (12).

2. A cap according to Claim 1, **characterised in that** the tooth (16) has a T-shaped profile.

3. A cap according to Claim 1 or Claim 2, **characterised in that** the tooth (16) comprises a curved wall (24) with its concavity turned towards the axis of rotation (R).

4. A cap according to Claim 3, **characterised in that** the wall (24) has a surface (25) arranged so as to bear on the cap (6) whilst applying to it a force (F) in a direction forming an angle (α) with a direction tangent to the path (C) at the tooth (16).

5. A cap according to Claim 3 or Claim 4, **characterised in that** it comprises a tenon (27) projecting from the wall (24) in the direction of the axis (R) of rotation.

6. A cap according to one of Claims 1 to 5, **characterised in that** the tooth (16) is bevelled in order to form a tip (28) able to perforate the cover (6).

7. A cap according to one of Claims 1 to 6, **characterised in that** the pouring orifice (12) is also off-centre with respect to the axis of rotation (R), the tooth (16) being off-centre on the same side as the pouring orifice (12).

8. A cap according to Claim 7, **characterised in that** the tooth (16) and the pouring orifice (12) are off-centre so that their edges situated to the front in the direction of screwing (V) of the cap (7) on the neck (2) are substantially on the same radius.

9. A cap according to one of Claims 1 to 8, **characterised in that** the height (h16) of the tooth (16) is less than the pitch (p) of the thread (15).

10. A cap according to one of Claims 1 to 9, **characterised in that** it also comprises a tear-off security ring (9) extending the skirt (14, 17) of the body of the cap (8) over a height (h9) greater than the height (h16) of the tooth (16) and bearing on a bearing surface of the receptacle (1) so as to keep the tooth (16) above the cap (6).

11. A cap according to Claim 10, **characterised in that** the security ring (9) comprises means (22) cooperating by snapping on with an external attachment rim (4) situated on the neck (2) of the receptacle between the thread (3) and the said bearing surface (5).

12. A cap according to one of the preceding claims 1 to 11, **characterised in that** it also comprises a lid (10) connected by the hinge (19) to the cap body (8), with a view to closing off the pouring spout (12) of the cap body (8).
